# EUROPÄISCHE PATENTSCHRIFT

(11) **EP 1 776 197 B1**
(45) Veröffentlichungstag und Bekanntmachung des Hinweises auf die Patenterteilung: **07.01.2009**
(21) Anmeldenummer: 06776760.8
(22) Anmeldetag: 11.08.2006
(51) Int. Cl.: B07C 3/10

(54) **VERFAHREN ZUR SORTIERUNG VON UNADRESSIERTEN POSTSENDUNGEN**
METHOD FOR SORTING NON-ADDRESSED POSTAL MAILINGS
PROCEDE POUR TRIER DES ENVOIS POSTAUX SANS ADRESSE

(30) Priorität: 26.08.2005 DE 102005040664
(43) Veröffentlichungstag der Anmeldung: 25.04.2007
(73) Patentinhaber: SIEMENS AKTIENGESELLSCHAFT, 80333 München (DE)
(72) Erfinder: BAYER, Thomas, 78315 Radolfzell (DE)
(74) Vertreter: Fischer, Michael
(86) Internationale Anmeldenummer: PCT/EP2006/007941
(87) Internationale Veröffentlichungsnummer: WO 2007/022879

(56) Entgegenhaltungen:
- EP-A- 1 389 493
- WO-A-01/23108

## Beschreibung

Die Erfindung betrifft ein Verfahren zur Sortierung von unadressierten Postsendungen.

Werbepost stellt eine immer größer werdende Menge an Postsendungen (Mail) dar, die in den täglichen Strom der regulären adressierten Mail integriert werden muss. Bisher wurde dieser Mail-Strom parallel zum regulären adressierten Mail-Strom behandelt, was allerdings zu hohen Prozesskosten eines Postamts geführt hat.

Darüber hinaus möchten die Versender/Erzeuger dieser Werbemail ihre Kunden spezifisch ansprechen. Insbesondere möchten sie diese Werbemail nicht an jeden Haushalt versenden, sondern an ausgewählte, und den Zeitpunkt der Zusendung dieser Mail auf einen bestimmten Tag festlegen.

Daraus ergeben sich für den Sortierungsprozess (z.B. die Gangfolgesortierung) des Postdienstes neue Anforderungen: Sortieren eines oder mehrerer Stapel unadressierter Mail an bestimmte, bekannte Zustellpunkte zu einem bestimmten Zeitpunkt. In der Regel werden die unterschiedlichen Stapel unadressierter Mail an unterschiedliche Mengen von Zustellpunkten zugestellt werden; so werden beispielsweise Werbesendungen zu Kleinkinderartikeln wahrscheinlich an ganz andere Zustellpunkte (Haushalte) verteilt werden als Werbesendungen zu Reitsportartikeln.

Insbesondere wenn diese Stapel von Werbesendungen an einem bestimmten Tag an Haushalte zugestellt werden sollen, ergibt sich für den Postdienst die Herausforderung, diesen Prozess effizient zu gestalten.

Der Erfindung liegt die Aufgabe zugrunde, ein effizientes Verfahren zur Sortierung von unadressierten Postsendungen anzugeben.

Erfindungsgemäß wird die Aufgabe durch die Merkmale des Anspruches 1 gelöst.

Dabei wird ein Verfahren zur Sortierung von unadressierten und in mehreren Stapeln abgelegten Postsendungen beschrieben, demgemäss:
- jeder Stapel durch mindestens eine Aufnahme eines bildhaften Referenzmerkmals einer Postsendung abgeleitet und registriert wird, welches den Stapel eindeutig beschreibt (d.h. den Stapel von anderen Stapeln deutlich identifiziert),
- das bildhafte Referenzmerkmal mit einem Stapel unadressierter Post und einem dazugehörigen Sortierplan verknüpft wird,
- bei einer anschließenden Sortierung aller Stapel jeder Stapel neu aufgenommen und dessen Referenzmerkmal erkennt und nach dem Sortierplan ggf. bis zu einem Endzustellpunkt verteilt wird.

Vorteilhafte Ausgestaltungen der Erfindung sind in den Unteransprüchen dargelegt.

Dabei werden die zu einem Zeitpunkt auszuliefernden unterschiedlichen Stapel von Werbesendungen zunächst erfasst, indem eine kleine Menge von Beispielen jedes Stapels aufgenommen wird. Für jeden Stapel stehen somit z.B. 10 elektronische Bilder zur Verfügung. Aus dieser Menge wird nun ein bildhafter Repräsentant durch z.B. Mittelwertbildung der 10 Bilder ermittelt. Dieser Repräsentant bildet genau das bildhafte Referenzmerkmal.

Das Referenzmerkmal wird also aus Aufnahmen mehrerer in Stapel abgelegten Postsendungen ermittelt, vorzugsweise durch Mittelung von aufgenommenen Bereichen identischer Postsendungen eines Stapels. Diese Bereiche können Bilder oder Werbetexte umfassen, dies beeinflusst den Kern Erfindung nicht.

Die Aufnahme erfolgt mit einem digitalen Mittel wie einem Scanner, vorzugsweise mittels binärer, graustufiger oder farbstufiger Kodierwerten. Die Wahl zwischen diesen Einstellmöglichkeiten ist durch den graphischen Aspekt der Werbesendungen im Stapel bedingt. Der Vorteil bei Binärkodierung ist ein minimaler benötigter Speicherplatz . Dadurch wird auch die Verknüpfung zwischen Referenzmerkmal und einem bestimmten Stapel von Werbesendungen elektronisch hergestellt und in einer Registrierungsdatenbank abgelegt, die abrufbar ist.

Im Postsortierungsprozess werden nun die Stapel zu einem beliebigen Zeitpunkt in die Sortierungsmaschinen gegeben. Abbilder dieser Sendungen werden nun mit allen Referenzmerkmalen bzw. Repräsentanten verglichen. Dabei wird entschieden, aus welchem Stapel von Werbesendungen die gerade zu sortierende Sendung stammt, wie bei einem Fingerabdruck (Fingerprint) basierten Erkennungsverfahren. Nach dem mit den Repräsentanten verknüpften Sortierplan kann nun jede dieser erkannten Sendungen an den richtigen Zustellpunkt (Haushalt) sortiert werden.

Der Vorteil besteht darin, dass beliebige Stapel unadressierter Mail nach Vorgaben des Versenders gezielt an Haushalte zugestellt werden können, und dass dieser Prozess nahtlos in den üblichen Postsortierungsprozess integriert ist und keine manuellen zusätzlichen Arbeitsschritte anfallen.

Weiterhin vorteilhaft ist, dass bei der Registrierung der unterschiedlichen Stapel automatisch geprüft werden kann, wie gut sich die Repräsentanten unterscheiden, und damit sehr einfach im nachfolgenden Erkennungsprozess Exemplare unterschiedlicher Stapel unterschieden werden können. Wenn eine zu große Ähnlichkeit festgestellt wird (automatisch), kann der Benutzer die Unterscheidungsaufgabe manuell unterstützen, indem er die wirklich unterschiedlichen Bereiche der ähnlichen Repräsentanten markiert.

Eine Anzahl von Exemplaren eines Stapels kann ebenfalls angezeigt werden, welche für eine Sortierung notwendig sind. Allgemeiner wird aufgrund von einer Kenntnis des Referenzmerkmals in Verknüpfung mit dem Stapel die Sortierungslogistik für eine Zustellung des Stapels vereinfacht und beschleunigt. Weiterhin ist die Verknüpfung zwischen dem bildhaften Referenzmerkmal und einem Zustellpunkt fern abrufbar. Das bedeutet, das Referenzmerkmal kann z.B. auch fern von einer Sortierstelle übertragen und abgerufen werden, um zu kontrollieren, wohin ein dortiger Stapel zugestellt sein soll. Ein besonderer Vorteil liegt darin, dass auch aus der Sortierstelle bis zum Haushalt ein Stapel immer identifizierbar bleibt.

## Patentansprüche

1. Verfahren zur Sortierung von mehreren Stapeln, in welchen unadressierte Postsendungen abgelegt sind, demgemäss:
- jeder Stapel durch mindestens eine Aufnahme eines bildhaften Referenzmerkmals einer Postsendung registriert wird,
- das bildhafte Referenzmerkmal mit einem Sortierplan verknüpft wird,
- bei einer anschließenden Sortierung aller Stapel jeder Stapel neu aufgenommen und dessen Referenzmerkmal erkennt und nach dem Sortierplan verteilt wird.

2. Verfahren nach Anspruch 1,
**dadurch gekennzeichnet, dass**
das Referenzmerkmal aus Aufnahmen mehrerer in Stapel abgelegten Postsendungen ermittelt wird, vorzugsweise durch Mittelung von aufgenommenen Bereichen identischer Postsendungen eines Stapels.

3. Verfahren nach Anspruch 1 oder 2,
**dadurch gekennzeichnet, dass**
die Aufnahme digital erfolgt, vorzugsweise mittels binärer, graukodierter oder farbgestufter Kodierwerten.

4. Verfahren nach einem der Ansprüche 1 bis 3,
**dadurch gekennzeichnet, dass**
eine Anzahl von Exemplaren eines Stapels angezeigt wird, welche für eine Sortierung notwendig sind.

5. Verfahren nach einem der Ansprüche 1 bis 4,
**dadurch gekennzeichnet, dass**
die Verknüpfung zwischen dem bildhaften Referenzmerkmal und einem Zustellpunkt fern abrufbar ist.

## Claims

1. Method for sorting a number of stacks, in which unaddressed postal items are deposited, according to which:
- each stack is registered by at least one recording of a pictorial reference feature of a postal item,
- the pictorial reference feature is linked to a sorting schedule,
- during a subsequent operation to sort all the stacks, each stack is rerecorded and its reference feature is recognised and distributed according to the sorting schedule.

2. Method according to claim 1,
**characterised in that**
the reference feature is determined from recordings of a number of postal items deposited in stacks, preferably by centring recorded regions of identical postal items in a stack.

3. Method according to claim 1 or 2,
**characterised in that**
the recording is carried out digitally, preferably using binary, grey-coded or colour-graduated coding values.

4. Method according to one of claims 1 to 3,
**characterised in that**
a number of specimens of a stack, as required for a sorting operation, is displayed.

5. Method according to one of claims 1 to 4,
**characterised in that**
the link between the pictorial reference feature and a delivery point can be called up remotely.

## Revendications

1. Procédé de tri de plusieurs piles, dans lesquelles des envois postaux sans adresse sont déposés, dans lequel
- on enregistre chaque pile par au moins un enregistrement d'une caractéristique de référence imagée d'un envoi postal,
- on combine la caractéristique de référence imagée à un plan de tri,
- lors d'un tri venant ensuite de toutes les piles, on enregistre à nouveau chaque pile et on en détecte la caractéristique de référence et on répartit la pile suivant le plan de tri.

2. Procédé suivant la revendication 1,
**caractérisé en ce que**
on détermine la caractéristique de référence à partir d'enregistrements de plusieurs envois postaux déposés dans la pile, de préférence en faisant la moyenne de parties enregistrées d'envois postaux identiques d'une pile.

3. Procédé suivant la revendication 1 ou 2,
**caractérisé en ce que** l'on effectue l'enregistrement numériquement, de préférence au moyen de valeurs de code binaires à codage de gris ou étagées en couleur.

4. Procédé suivant la revendication 1 ou 3,
**caractérisé en ce que** l'on indique un nombre d'exemplaires d'une pile, qui sont nécessaires pour un tri.

5. Procédé suivant la revendication 1 ou 4,
**caractérisé en ce que** l'on peut téléappeler la combinaison entre la caractéristique de référence imagée et un point de destination.
